# EUROPÄISCHE PATENTSCHRIFT

(11) **EP 1 476 699 B1**
(45) Veröffentlichungstag und Bekanntmachung des Hinweises auf die Patenterteilung: **13.11.2013**
(21) Anmeldenummer: 02782607.2
(22) Anmeldetag: 16.12.2002
(51) Int. Cl.: F23R 3/00, F23M 99/00

(54) **BRENNKAMMER UND DÄMPFERANORDNUNG ZUR REDUZIERUNG VON BRENNKAMMERPULSATIONEN IN EINER GASTURBINENANLAGE**
COMBUSTION CHAMBER AND DAMPER ARRANGEMENT FOR REDUCTION OF COMBUSTION CHAMBER PULSATIONS IN A GAS TURBINE PLANT
CHAMBRE DE COMBUSTION ET DISPOSITIF D'AMORTISSEMENT DESTINÉ A REDUIRE DES PULSATIONS DE CHAMBRE DE COMBUSTION DANS UN SYSTÈME DE TURBINES A GAZ

(30) Priorität: 16.01.2002 CH 67022002
(43) Veröffentlichungstag der Anmeldung: 17.11.2004
(73) Patentinhaber: Alstom Technology Ltd, 5400 Baden (CH)
(72) Erfinder: GRAF, Peter, 79790 Küssaberg (DE); TSCHIRREN, Stefan, CH-4208 Nunningen (CH); WUNDERLE, Helmar, 79761 Waldshut-Tiengen (DE)
(86) Internationale Anmeldenummer: PCT/CH2002/000696
(87) Internationale Veröffentlichungsnummer: WO 2003/060381

(56) Entgegenhaltungen:
- EP-A- 0 597 138
- DE-A- 19 833 326
- JP-A- 51 014 550
- US-A- 1 357 501
- US-A- 3 275 015
- US-A1- 2002 000 343
- US-A1- 2002 100 281
- PATENT ABSTRACTS OF JAPAN vol. 004, no. 094 (M-019), 8. Juli 1980 (1980-07-08) & JP 55 051910 A (NIPPON RADIATOR CO LTD), 16. April 1980 (1980-04-16)

## Beschreibung

### TECHNISCHES GEBIET

Die vorliegende Erfindung bezieht sich auf das Gebiet der Technik von Gasturbinen. Sie betrifft eine Brennkammer für eine Gasturbine gemäss dem Oberbegriff des Anspruchs 1.

### STAND DER TECHNIK

Eine solche Brennkammer ist z. B. aus der EP-A1-0 597 138 bzw. US-A-5,373,695 bekannt.

Wie in der Einleitung der o.g. Druckschriften erläutert wird, gewinnt das Problem der thermoakustischen Schwingungen in modernen Low-NOx-Brennkammern von Gasturbinen zunehmen an Bedeutung. Es ist deshalb im Stand der Technik verschiedentlich vorgeschlagen worden, an der Brennkammer einer Gasturbine sogenannte Helmholtzdämpfer anzuordnen, die aufgrund ihrer Konfiguration, bei der ein Dämpfungsvolumen über einen dünnen Verbindungskanal mit der Brennkammer in Verbindung steht, in der Lage sind, bestimmte Schwingungsfrequenzen in der Brennkammer effektiv zu dämpfen.

Da die in einer Brennkammer auftretenden thermoakustischen Schwingungen in Frequenz und Amplitude von den unterschiedlichsten geometrischen und Betriebsparametern der Brennkammer beeinflusst werden, können bei einer neuen Brennkammer die zu erwartenden Schwingungen nur sehr unzulänglich vorausgesagt werden. Es kann daher sein, dass die an der Brennkammer eingesetzten Helmholtzdämpfer nicht optimal auf die tatsächlich auftretenden Schwingungen in der Brennkammer abgestimmt sind.

In den eingangs genannten Druckschriften ist daher vorgeschlagen worden, die Helmholtzdämpfer ganz oder teilweise austauschbar auszubilden, um nachträgliche Veränderungen in der Resonanzfrequenz vornehmen zu können. Hierzu ist im Turbinengehäuse ein Mannloch vorgesehen, durch welches der Austausch der Helmholtzdämpfer erfolgen kann.

Nachteilig ist hierbei, dass einerseits die Abstimmung auf eine Resonanzfrequenz nur in Stufen erfolgen kann, dass der Austausch von Dämpferteilen oder ganzen Dämpfern sehr aufwendig ist, und dass für den Austausch ein erheblicher konstruktiver Aufwand am Turbinengehäuse und der Brennkammer getrieben werden muss.

In den Druckschriften US-A1-2002/000343 und US-A1-2002/0100281 werden Helmholtzdämpfer für Brennkammern von Gasturbinen beschrieben, die mittels einer Balg-artigen bzw. Zylinder-Kolben-artigen Ausbildung des Resonanzvolumens über einen weiten, überwiegend das gesamte Volumen erfassenden Verstellbereich verstellbar sind. Hierdurch wird sowohl die Anordnung des Resonators an bzw. in der Brennkammer erschwert wie auch der notwendige Verstellmechanismus unnötig verkompliziert.

### DARSTELLUNG DER ERFINDUNG

Es ist daher Aufgabe der Erfindung, eine Brennkammer für eine Gasturbine mit Helmholtzdämpfer zu schaffen, welche die Nachteile bekannter Brennkammern vermeidet und sich insbesondere durch eine stark vereinfachte Anpassung an die zu dämpfenden Frequenzen auszeichnet.

Die Aufgabe wird durch die Gesamtheit der Merkmale des Anspruchs 1 gelöst. Der Kern der Erfindung besteht darin, dass der Helmholtzdämpfer derart ausgebildet ist, dass seine Dämpfungsfrequenz verstellbar, insbesondere kontinuierlich verstellbar, ist indem das Dämpfungsvolumen in ein festes und ein variables Dämpfungsvolumen unterteilt ist, wobei ersteres so gewählt ist, dass die damit erzielbare Dämpfungsfrequenz in der Nähe der Frequenz einer der in der Brennkammer zu erwartenden thermoakustischen Schwingungen liegt, und das Dämpfungsvolumen durch Veränderung des variablen Dämpfungsvolumens verändert wird, wobei das variable Dämpfungsvolumen an einer Seite durch einen verschiebbaren Kolben begrenzt ist, an dem Helmholtzdämpder ein Verstellelement angeordnet ist, mittels dessen der Kolben verschiebbar ist, und, da die Brennkammer innerhalb eines Turbinengehäuses angeordnet ist, das Verstellelement durch eine verschliessbare Zugangsöffriung im Turbinengehäuse bedienbar ist.

Hierdurch kann die Dämpfung auf einfache Weise dem thermoakustischen Verhalten der Brennkammer angepasst und entsprechend optimiert werden. Ein Austausch von Teilen oder ganzen Dämpfern ist dabei nicht erforderlich, so dass auf entsprechende gross dimensionierte Zugangsmöglichkeiten verzichtet werden kann. Gleichzeitig entfällt durch die Verstellbarkeit der Helmholtzdämpfer die Notwendigkeit, für unterschiedliche Resonanzfrequenzen unterschiedlich konfigurierte Dämpfer oder Dämpferteile herzustellen und bereitzuhalten.

Eine bevorzugte Ausgestaltung der Erfindung zeichnet sich dadurch aus, dass das Dämpfungsvolumen des Helmholtzdämpfers kontinuierlich veränderbar ist. Diese Art der Verstellbarkeit der Dämpfungsfrequenz lässt sich besonders einfach und wirkungsvoll realisieren, indem das an dem Helmholtzdämpfer angeordnete Verstellelement in Form einer Gewindestange, mittels der der Kolben verschoben werden kann, ausgebildet ist.

Da die Brennkammer innerhalb eines Turbinengehäuses angeordnet ist, ist es für die Betätigung des Helmholtzdämpfers von besonderem Vorteil, wenn das Verstellelement durch eine verschliessbare Zugangsöffnung im Turbinengehäuse bedienbar ist. Das Verstellelement kann dabei leicht so ausgebildet werden, dass für seine Betätigung nur eine kleine Öffnung notwendig ist, die am Turbinengehäuse keine wesentlichen Änderungen erfordert.

Die dämpfende Wirkung des Helmholtzdämpfers ist besonders hoch, wenn bei einer Brennkammer, die an ihrer Eintrittsseite eine Mehrzahl von Brennern aufweist, die in die Brennkammer münden, der wenigstens eine Helmholtzdämpfer an der Eintrittsseite in unmittelbarer Nähe der Brenner angeordnet ist. Wenn die Brennkammer ringförmig ist und die Brenner in konzentrischen Ringen angeordnet sind, ist der wenigstens eine Helmholtzdämpfer vorzugsweise zwischen den Ringen angeordnet.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in einem Ausschnitt im Querschnitt die Eintrittsseite einer Gasturbinen-Brennkammer mit zwei Ringen von Doppelkegelbrenner und dazwischen angeordnetem, verstellbaren Helmholtzdämpfer gemäss einem bevorzugten Ausführungsbeispiel der Erfindung; und
- Fig. 2: in einer vergrösserten Schnittdarstellung den Helmholtzdämpfer aus Fig. 1.

### WEGE ZUR AUSFÜHRUNG DER ERFINDUNG

In Fig. 1 ist in einem Ausschnitt im Querschnitt die Eintrittsseite der Brennkammer einer Gasturbine mit zwei Ringen von Doppelkegelbrenner und dazwischen angeordnetem, verstellbaren Helmholtzdämpfer gemäss einem bevorzugten Ausführungsbeispiel der Erfindung wiedergegeben. Die Gasturbine 10 ist von einem Gasturbinengehäuse 11 umschlossen, innerhalb dessen sich ein mit komprimierter Luft gefülltes Plenum 12 befindet. Das Plenum 12 umgibt die Brennkammer 16, die von dem Plenum 12 durch ein Brennkammergehäuse 13 getrennt ist. Die Anordnung der Brennkammer 16 innerhalb der Gasturbine 10 ist im wesentlichen dieselbe wie in der eingangs genannten Druckschrift EP-A1-0 597 138 beschrieben. Innerhalb des Brennkammergehäuses 13 ist die Brennkammer 16 eintrittsseitig durch eine Frontabdeckung 26 begrenzt. Die Brennkammer 16 ist ringförmig ausgebildet und ist mit Brennern 14, 15 bestückt, die in bekannter Art als Doppelkegelbrenner ausgebildet und in Ringen um die Achse der Gasturbine angeordnet sind, wie dies in der EP-A1-0 597 138 offenbart ist.

Die Brenner 14, 15 sind in entsprechenden Öffnungen in der Frontabdeckung 26 angeordnet und münden in die Brennkammer 16. Zur Dämpfung der in der Brennkammer 16 beim Verbrennungsvorgang angeregten thermoakustischen Schwingungen sind zwischen den Ringen mit den Brennern 14, 15 Helmholtzdämpfer 17 vorgesehen. Die Helmholtzdämpfer 17 weisen gemäss Fig. 2 jeweils ein Dämpfungsvolumen 20, 21 auf, dass sich aus einem festen zylindrischen Dämpfungsvolumen 20 und einem variablen zylindrischen Dämpfungsvolumen 21 zusammensetzt. Das Dämpfungsvolumen 20, 21 ist mit der Brennkammer 16 über einen vergleichsweise engen Verbindungskanal 18 verbunden. Die Anordnung aus Verbindungskanal 18 und Dämpfungsvolumen 20, 21 bildet einen dämpfenden Resonator, dessen Resonanzfrequenz unter anderem von der Grösse des Dämpfungsvolumens 20, 21 bestimmt wird.

Das feste Dämpfungsvolumen 20 ist so gewählt, dass die damit erzielbare Dämpfungsfrequenz in der Nähe der Frequenz einer der in der Brennkammer 16 zu erwartenden thermoakustischen Schwingungen liegt, und dass unter Hinzunahme des variablen Dämpfungsvolumens 21 der mögliche Variationsbereich dieser Frequenz abgedeckt wird. Auf diese Weise ist es möglich, bei einer neu in Betrieb zu nehmenden Gasturbine die Helmholtzdämpfer 17 genau auf die auftretenden, vorher nicht genau bekannten Schwingungsfrequenzen abzustimmen und so mit geringsten Mitteln eine optimale Dämpfung zu erhalten. Es versteht sich dabei von selbst, dass zur Dämpfung unterschiedlicher Schwingungsfrequenzen auch unterschiedlich dimensionierte Helmholtzdämpfer 17 in Kombination eingesetzt werden können.

Die Veränderung des variablen Dämpfungsvolumens 21 kann grundsätzlich auf unterschiedliche Weise erreicht werden. Besonders günstig für die Einstellbarkeit ist jedoch die in Fig. 1 und 2 gezeigte erfindungsgemässe Ausgestaltung, bei der das variable Dämpfungsvolumen durch einen im Volumen verschiebbar angebrachten Kolben 22 kontinuierlich verändert werden kann. Die Verschiebung des Kolbens 22 erfolgt auf besonders einfache und sichere Weise über ein Verstellelement 23 in Form einer Gewindestange, die in einem Gewindeloch 25 im Deckel 24 drehbar gelagert ist, der das variable Volumen 21 nach aussen hin abschliesst. Alternativ dazu kann auch der Kolben 22 mit dem Verstellelement 23 fest verbunden sein. Die Einstellung erfolgt in diesem Fall durch ein Gewinde im Deckel 24, in welchem das Verstellelement 23 geführt ist. An der aussen liegenden Stirnseite des Verstellelements 23 kann beispielsweise ein Schlitz vorgesehen sein, in welchen die Klinge eines Schraubendrehers eingreifen kann. Wird das Verstellelement (die Gewindestange) 23 verdreht, verschiebt sich der Kolben 22 entlang der Zylinderachse des Dämpfungsvolumens 20, 21 und kann unterschiedliche Stellungen einnehmen, wie dies in Fig. 1 angedeutet ist.

Entsprechend verändert sich mit dem Dämpfungsvolumen 20, 21 auch die Frequenz, bei der die Dämpfung auftritt bzw. ihr Maximum hat.

Die Ausgestaltung des Verstellelementes 23 schafft die Möglichkeit, das Verstellelement 23 auf einfache Weise von ausserhalb des Turbinengehäuses 11 zu bedienen, ohne dass umfangreiche Vorkehrungen am Turbinengehäuse getroffen werden müssen. Gemäss Fig. 1 ist zur Bedienung des Verstellelementes 23 am Turbinengehäuse 11 mit der Drehachse fluchtend eine vergleichsweise kleine Zugangsöffnung 19 vorgesehen, die einen eingeschraubten, verschliessbaren Stutzen umfasst. Auf diese Weise ist es möglich, ohne grössere Umstände das Dämpfungsverhalten der einzelnen Helmholtzdämpfer 17 an die tatsächlich im Betrieb in der Brennkammer 16 auftretenden thermoakustischen Schwingungen optimal anzupassen.

### BEZUGSZEICHENLISTE

- 10: Gasturbine
- 11: Turbinengehäuse
- 12: Plenum
- 13: Brennkammergehäuse
- 14,15: Brenner
- 16: Brennkammer
- 17: Helmholtzdämpfer
- 18: Verbindungskanal
- 19: Zugangsöffnung
- 20: Dämpfungsvolumen (fest)
- 21: Dämpfungsvolumen (variabel)
- 22: Kolben
- 23: Verstellelement (z.B. Gewindestange)
- 24: Deckel
- 25: Gewindeloch
- 26: Frontabdeckung

## Patentansprüche

1. Brennkammer (16) für eine Gasturbine (10), an welcher Brennkammer (16) zur Dämpfung von thermoakustischen Schwingungen wenigstens ein Helm-holtzdämpfer (17) angeordnet ist, dessen Dämpfungsvolumen (20, 21) mit der Brennkammer (16) über einen Verbindungskanal (18) in Verbindung steht, wobei der Helmholtzdämpfer (17) derart ausgebildet ist, dass seine Dämpfungsfrequenz verstellbar ist, und wobei das Dämpfungsvolumen (20, 21) in ein festes Dämpfungsvolumen (20) und ein variables Dämpfungsvolumen (21) unterteilt ist, wobei das feste Dämpfungsvolumen (20) so gewählt ist, dass die damit erzielbare Dämpfungsfrequenz in der Nähe der Frequenz einer der in der Brennkammer (16) zu erwartenden thermoakustischen Schwingungen liegt, und dass das Dämpfungsvolumen (20, 21) durch die Änderung des variablen Dämpfungsvolumens (21) verändert wird, **dadurch gekennzeichnet, dass** das variable Dämpfungsvolumen (21) an einer Seite durch einen verschiebbaren Kolben (22) begrenzt ist, dass an dem Helmholtzdämpfer (17) ein Verstellelement (23) angeordnet ist, mittels dessen der Kolben (22) verschiebbar ist, und dass die Brennkammer (16) innerhalb eines Turbinengehäuses (11) angeordnet ist, und das Verstellelement (23) durch eine verschliessbare Zugangsöffnung (19) im Turbinengehäuse (11) bedienbar ist.

2. Brennkammer nach Anspruch 1, **dadurch gekennzeichnet, dass** die Dämpfungsfrequenz des Helmholtzdämpfers (17) kontinuierlich verstellbar ist.

3. Brennkammer nach Anspruch 2, **dadurch gekennzeichnet, dass** das Dämpfungsvolumen (20, 21) des Helmholtzdämpfers (17) kontinuierlich veränderbar ist.

4. Brennkammer nach Anspruch 1, **dadurch gekennzeichnet, dass** das Verstellelement (23) in Form einer Gewindestange ausgebildet ist.

5. Brennkammer nach einem der Ansprüche 1 bis 4, **dadurch gekennzeichnet, dass** die Brennkammer (16) an ihrer Eintrittsseite (26) eine Mehrzahl von Brennern (14, 15) aufweist, die in die Brennkammer (16) münden, und dass der wenigstens eine Helmholtzdämpfer (17) an der Eintrittsseite (26) in unmittelbarer Nähe der Brenner (14, 15) angeordnet ist.

6. Brennkammer nach Anspruch 5, **dadurch gekennzeichnet, dass** die Brennkammer (16) ringförmig ist, dass die Brenner (14, 15) in konzentrischen Ringen angeordnet sind, und dass der wenigstens eine Helmholtzdämpfer (17) zwischen den Ringen angeordnet ist.

## Claims

1. Combustion chamber (16) for a gas turbine (10), at which combustion chamber (16) there is arranged at least one Helmholtz damper (17) for damping thermoacoustic oscillations, the damping volume (20, 21) of which Helmholtz damper is in communication with the combustion chamber (16) via a connecting passage (18), wherein the Helmholtz damper (17) is designed in such a manner that its damping frequency is adjustable, and wherein the damping volume (20, 21) is divided into a fixed damping volume (20) and a variable damping volume (21), wherein the fixed damping volume (20) is selected in such a way that the damping frequency which can thereby be attained is in the vicinity of the frequency of one of the thermoacoustic oscillations to be expected in the combustion chamber (16), and in that the damping volume (20, 21) is varied by changing the variable damping volume (21) **characterized in that** the variable damping volume (21) is delimited on one side by a displaceable piston (22) **in that** an adjustment element (23) by means of which the piston (22) can be displaced, is arranged at the Helmholtz damper (17), and **in that** the combustion chamber (16) is arranged inside a turbine casing (11), and the adjustment element (23) can be actuated through a closeable access opening (19) in the turbine casing (11).

2. Combustion chamber according to Claim 1, **characterized in that** the damping frequency of the Helmholtz damper (17) is continuously adjustable.

3. Combustion chamber according to Claim 2, **characterized in that** the damping volume (20, 21) of the Helmholtz damper (17) is continuously variable.

4. Combustion chamber according to Claim 1, **characterized in that** the adjustment element (23) is designed in the form of a threaded rod.

5. Combustion chamber according to one of Claims 1 to 4, **characterized in that** the combustion chamber (16), on its entry side (26), has a plurality of burners (14, 15) which open out into the combustion chamber (16), and **in that** the at least one Helmholtz damper (17) is arranged on the entry side (26), in the immediate vicinity of the burners (14, 15).

6. Combustion chamber according to Claim 5, **characterized in that** the combustion chamber (16) is annular, **in that** the burners (14, 15) are arranged in concentric rings, and **in that** the at least one Helmholtz damper (17) is arranged between the rings.

## Revendications

1. Chambre de combustion (16) pour une turbine à gaz (10), au niveau de laquelle chambre de combustion (16) est disposé, en vue de l'amortissement de vibrations thermoacoustiques, au moins un amortisseur de Helmholtz (17) dont le volume d'amortissement (20, 21) est en liaison avec la chambre de combustion (16) par le biais d'un conduit de liaison (18), l'amortisseur de Helmholtz (17) étant réalisé de telle sorte que sa fréquence d'amortissement puisse être réglée, et le volume d'amortissement (20, 21) étant divisé en un volume d'amortissement fixe (20) et un volume d'amortissement variable (21), le volume d'amortissement fixe (20) étant choisi de telle sorte que la fréquence d'amortissement pouvant être ainsi obtenue se situe à proximité de la fréquence de l'une des vibrations thermoacoustiques auxquelles l'on peut s'attendre dans la chambre de combustion (16), et que le volume d'amortissement (20, 21) puisse être modifié par la modification du volume d'amortissement variable (21), **caractérisée en ce que** le volume d'amortissement variable (21) est limité d'un côté par un piston (22) pouvant être déplacé, **en ce qu'**un élément de réglage (23) est disposé sur l'amortisseur de Helmholtz (17), au moyen duquel élément de réglage le piston (22) peut être déplacé, et **en ce que** la chambre de combustion (16) est disposée à l'intérieur d'un carter de turbine (11) et l'élément de réglage (23) peut être actionné à travers une ouverture d'accès (19) pouvant être fermée dans le carter de turbine (11).

2. Chambre de combustion selon la revendication 1, **caractérisée en ce que** la fréquence d'amortissement de l'amortisseur de Helmholtz (17) peut être réglée en continu.

3. Chambre de combustion selon la revendication 2, **caractérisée en ce que** le volume d'amortissement (20, 21) de l'amortisseur de Helmholtz (17) peut être modifié en continu.

4. Chambre de combustion selon la revendication 1, **caractérisée en ce que** l'élément de réglage (23) est réalisé sous la forme d'une tige filetée.

5. Chambre de combustion selon l'une quelconque des revendications 1 à 4, **caractérisée en ce que** la chambre de combustion (16) présente, sur son côté d'entrée (26), une pluralité de brûleurs (14, 15) qui débouchent dans la chambre de combustion (16), et **en ce que** l'au moins un amortisseur de Helmholtz (17) est disposé sur le côté d'entrée (26) à proximité immédiate des brûleurs (14, 15).

6. Chambre de combustion selon la revendication 5, **caractérisée en ce que** la chambre de combustion (16) est annulaire, **en ce que** les brûleurs (14, 15) sont disposés sur des cercles concentriques et **en ce que** l'au moins un amortisseur de Helmholtz (17) est disposé entre les cercles.
